# EUROPÄISCHE PATENTSCHRIFT

(11) **EP 0 572 713 B1**
(45) Veröffentlichungstag und Bekanntmachung des Hinweises auf die Patenterteilung: **10.08.1994**
(21) Anmeldenummer: 92117534.5
(22) Anmeldetag: 14.10.1992
(51) Int. Cl.: B65B 69/00

(54) **Vorrichtung zum Öffnen von festen eindrückbaren Umhüllungen oder von flexiblen Beuteln**
Apparatus for opening rigid, compressible wrappings or flexible bags
Appareil pour ouvrir des emballages durs et compressibles ou des sachets flexibles

(43) Veröffentlichungstag der Anmeldung: 08.12.1993
(73) Patentinhaber: ARJO HOSPITAL EQUIPMENT AB, 241 21 Eslöv (SE)
(72) Erfinder: Harlegard, Jan, Dipl.-Ing., CH-4106 Therwil bei Basel (CH)
(74) Vertreter: Magnusson, Gustav

(56) Entgegenhaltungen:
- EP-A- 0 015 861
- EP-A- 0 465 957
- WO-A-83/02722
- NL-A- 8 900 019

## Beschreibung

Gegenstand der Erfindung ist eine Vorrichtung zum Öffnen und Entleeren von festen, eindrückbaren Umhüllungen oder von flexiblen Beuteln, die eine zu entsorgende Flüssigkeit enthalten gemäß dem Oberbegriff des Anspruchs 1.

Die EP-A-0 465 957 beschreibt eine derartige Vorrichtung zum Öffnen von festen, eindrückbaren Umhüllungen oder von flexiblen Beuteln. Diese Vorrichtung verwendet je eine Drehachse für den Aufnahmebehälter und für die Messer. Es ist auch noch eine Zugstange für die beweglichen Messer erforderlich.Die beweglichen Messer arbeiten als scherenförmig sich öffenende und schliessende Messer auf der Drehachse gegen parallele, im Winkel nach oben und innen angeordnete feste Messer. Der Aufnahmebehälter für gefüllte Umhüllungen oder flexible Beutel ist als Drehkorb ausgebildet. Die Messer dringen durch parallele Schlitze in den Drehkorb ein zum Aufschneiden der gefüllten Umhüllungen oder Beutel, sodass die zu entsorgende Flüssigkeit daraus ablaufen kann. Danach werden die weitgehend entleerten Umhüllungen über den mit einer Lippendichtung versehenen Rand einer Auffangwanne geschwenkt und rutschen aus dem Drehkorb im Gehäuse heraus. Danach wird der Drehkorb in umgekehrter Richtung in seine Ausgangslage zur erneuten Befüllung zurückgedreht. Diese Vorrichtung benötigt auch 2 Motoren für die Drehung des Aufnahmebehälters und für die Bewegung der Messer.

Die Vorrichtung der Erfindung beansprucht dagegen nur feste Messer und nur eine Drehachse zur Bewegung des Aufnahmebehälters und dafür nur einen Motor.
Die Vorrichtung der Erfindung hat den Vorteil konstruktiver Vereinfachung und damit grösserer Betriebssicherheit mit niedrigeren Betriebskosten.

Die NL- A- 8 900 019 beschreibt eine Klappe zur Einführung und zur Entnahme des in die Vorrichtung eingehängten Beutels. Es ist also eine Entnahme des entleerten Beutels mit der Hand erforderlich. Da auch ein von aussen abgespülter, entleerter Beutel von innen noch mit Restflüssigkeit tropft, besteht für zu entsorgende Flüssigkeiten, wie Urin, die Gefahr der Kontaminierung der Umgebung bei der Entnahme.
Die Vorrichtung benötigt eine Handbetätigung eines Hebels zur Bewegung der Messer zum Aufschneiden des gefüllten Beutels.
Die Vorrichtung der Erfindung beansprucht dagegen nur feste Messer und benötigt zum Aufschneiden keine Handbetätigung. Diese beansprucht das Herausrutschen des entleerten Beutels nach einer motorischen Drehung des Aufnahmebehälters. Die Vorrichtung der Erfindung stellt gegenüber der konstruktiven Ausbildung nach diesem Stand der Technik durch Automatisation der Arbeitsstufen eine Vereinfachung dar.

Die DE-A- 3605560 beschreibt ein Verfahren zum Öffnen von flexiblen, mit Flüssigkeit gefüllten Beuteln, die aus einem wannenförmigen Behälter mit horizontal verschiebbarem Deckel mit Griff mit einem Gegenhalter besteht. Diese Vorrichtung weist an ihrer Unterseite des Deckels Messer auf zum Aufschneiden eingelegter Beutel, die durch horizontale Bewegung des Deckels aufgeschnitten werden. Diese Vorrichtung erfordert Handbewegung zum Aufschneiden von Beuteln und für deren Entnahme.

Die DE-A- 3140467 beschreibt eine Vorrichtung zur Sackentleerung mit Handbetätigung. Diese benötigt zum Öffnen der Säcke eine Luftlanze, die in die kopfseitige Öffnung des Sackes von Hand gestossen wird. Zur Entleerung des Sackes wird dieser auf einer Welle um 90° unter Zuführung von Blasluft gewendet. Die Luftlanze wird nach der Entleerung von Hand wieder aus dem Leersack gezogen. Diese Vorrichtung kann nicht zur Entsorgung von Beuteln mit Flüssigkeit verwendet werden.

Die DE-U- 8429069 beschreibt eine Beutel- Aufreissvorrichtung, die einen Reissdorn an einem Stab verwendet, der in Querrichtung kreisförmig um 30 - 60° verschwenkbar ist durch Handbewegung oder mittels Antrieb. Diese Vorrichtung verwendet eine leicht geneigte Auflage mit Stegen zum Auflegen des Beutels, der selbst keine Bewegung ausführt. Diese offene Vorrichtung lässt die Flüssigkeit und zwar Lake von Gurken frei auslaufen.

Die W0-A- 8 302 722 beschreibt eine komplizierte Vorrichtung. Diese macht die Entnahme des entleerten Beutels erforderlich und bietet die Gefahr einer Kontaminierung der Hand, sowie der Umgebung durch die nachtropfende, zu entsorgende Flüssigkeit.
Diese Vorrichtung beschreibt bewegliche Messer, die mittels eines hydraulich arbeitenden Zylinders gegen feste Messer geführt werden zum Aufschneiden der gefüllten Beutel. Es ist Wasserdruck erforderlich für einen Kolben, der das bewegliche Messer führt. Der Wasserdruck arbeitet gegen eine Feder, welche nach der Entlastung des Wasserdruckes den Kolben mit dem beweglichen Messer in die Ausgangsstellung zurück fährt. Diese technisch aufwendige Vorrichtung des Standes der Technik wird durch die Vorrichtung der der Erfindung mit festen Messern zum Aufscheiden des gefüllten Beutels und mit Drehung über eine Drehachse mit Motorbetrieb und mit automatischer Entleerung des entleerten Beutels nach Drehung des Aufnahmebehälters überwunden.

Die EP-A- 0 015 861 beschreibt eine Vorrichtung für eine Sackentleerung mit festem Füllgut. Dies ist eine andere Aufgabenstellung. Der gefüllte Sack wird in eine herabgeschwenkte Aufnahmewanne eingelegt, und in dieser durch Stifte durchstochen und fixiert. Danach wird mittels eines Zylinders die Wanne um etwa 120° nach oben gedreht über eine Drehachse.

Es presst sich dadurch die fast senkrecht nach oben gedrehte Haltewanne gegen die feststehende Halteschale zur senkrechten Fixierung des gefüllten Sackes. Danach werden mittels eines Kolbens bewegliche Messer in den Sack eingedrückt und schneiden diesen in Querrichtung auf. Danach schneiden andere, bewegliche Messer den Sack in Längsrichtung von unten auf. Diese werden ebenfalls mittels eines anderen Kolbens eingedrückt.
Diese komplizierte Vorrichtung benötigt 4 Zylinder (6, 20,15,31,35) für die Bewegung der Schalen und zum Halten des Sackes, zum Quer- und Längsaufschlitzen.
Eine konstruktiv so aufwendige Vorrichtung zum Aufschlitzen von Beuteln mit zu entsorgender Flüssigkeit wird für die Vorrichtung der Erfindung nicht benötigt.

Es ist die Aufgabe der Vorrichtung der Erfindung, diese gegenüber den konstruktiven Ausbildungen des Standes der Technik für zu entsorgende Flüssigkeiten zu vereinfachen, ohne dass eine Berührung des aufgeschnittenen, leeren Beutels von Hand erforderlich ist.

Die Lösung der Aufgabe der Erfindung ist im kennzeichnenden Teil des Anspruches 1 definiert.

Diese ist dadurch gekennzeichnet, dass im unteren Teil des Innenraumes (10) auf einer senkrechten ,verschraubten Grundplatte (3) sich 2 parallele, zackenförmig ausgebildete Messer (5,5a) befinden, und dass nach dem Öffnen der Klappe und Einlegen eines gefüllten Beutels in einen Drehkorb (2) und nach dem Schliessen der Klappe eine Drehung des Drehkorbes (2) in Richtung auf die Messer (5,5a) mittels eines Elektromotors (6) auf einer Drehachse (7) um etwa 45° erfolgt, und der Beutel durch die Messer (5,5a) aufgeschnitten wird und sich danach der flüssige und/oder breiförmige Inhalt nach unten entleert und über einen Ablauf (8) abläuft, danach durch feste Düsen (9,9a) an der Oberseite des Innenraumes (10) eine Spülung des Innenraumes und der äusseren Fläche des entleerten Beutels und des Drehkorbes (2) erfolgt und nach beendeter Spülung eine Drehung des Drehkorbes (2) auf der Drehachse (7) in der entgegengesetzten Richtung um bis etwa 360° in die Ent leerungsstellung erfolgt, sodass der Drehkorb (2) mit seiner Öffnung nach unten zeigt, und der entleerte Beutel herausrutscht, danach eine weitere Spülung und/oder Desinfektion des Innenraumes und der Messer erfolgt, danach der Drehkorb in die Ausgangsstellung mittels des Elektromotors zurückgedreht wird und danach die gleichen Vorgänge wiederholt werden.

Die Unteransprüche beanspruchen die bevorzugte Ausgestaltungen der Vorrichtung der Erfindung.

Die Vorrichtung der Erfindung ist in den Figuren erläutert.

die Figuren zeigen :
Fig. 1 Seitenansicht mit Drehkorb in Ausgangsstellung.
Fig. 2 Seitenansicht mit Drehkorb in senkrechter Stellung zur Entleerung.
Fig. 3 Seitenansicht mit zurückgedrehtem Drehkorb zurück-in senkrechter Stellung zum Herausrutschen der entleerten Umhüllung.
Fig. 4 Ruckansicht mit einer Drehachse mit Motor und mit festen Messern.

Es bedeuten die Ziffern in der Beschreibung und in den Figuren:
- Ziffer: Teil
- 1: Gehäuse
- 2: Drehkorb
- 3: Grundplatte
- 4: Öffnungsklappe
- 4,a: Griff
- 4,b: Scharnier
- 5,a,b: Messer
- 6: Motor
- 7: Drehachse
- 8: Ablauf
- 9,a,b: Düsen
- 10: Innenraum

Die Vorrichtung der Erfindung bietet den Vorteil, dass diese gegenüber der Vorrichtung nach EP-A- 0 465 957 nur eine Drehachse und einen Motor benötigt.In dieser konstruktiven Ausbildung liegt eine konstruktive Vereinfachung. Diese liegt auch darin, dass keine beweglichen Messer verwendet werden, sondern solche die nebeneinander und parallel feststehen.

Ein wesentlicher Vorteil liegt in der besseren Hygiene gegenüber Vorrichtungen nach dem Stand der Technik, weil nach der Eingabe der gefüllten Beutel bis zur Entsorgung keine Kontaminierung durch Berührung mehr erfolgen kann.

## Patentansprüche

1. Vorrichtung zum Öffnen und Entleeren von festen, eindrückbaren Umhüllungen oder von flexiblen Beuteln, die eine zu entsorgende Flüssigkeit enthalten, mit einem Gehäuse mit einem, in seiner Mitte angeordneten Drehkorb als Aufnahmebehälter und mit einer Öffnungsklappe und mit Schlitzen am unteren Ende des Drehkorbes zum Eindringen von Messern zum Aufschneiden in den gefüllten Beutel, wobei der Drehkorb auf einer Drehachse angeordnet ist, die zum Entfernen des entleerten Beutels gedreht werden kann,dadurch gekennzeichnet, dass im unteren Teil des Innenraumes (10) auf einer senkrechten ,verschraubten Grundplatte (3) sich 2 parallele, zackenförmig ausgebildete Messer (5,5a) befinden, und dass nach dem Öffnen der Klappe und Einlegen eines gefüllten Beutels in den Drehkorb (2) und nach dem Schliessen der Klappe der Drehkorb (2) in Richtung auf die Messer (5,5a) mittels eines Elektromotors (6) auf einer Drehachse (7) um etwa 45° drehbar ist, wodurch der Beutel durch die Messer (5,5a) aufgeschnitten wird und sich danach der flüssige und/oder breiförmige Inhalt nach unten entleert und über einen Ablauf (8) abläuft, daß feste Düsen (9,9a) an der Oberseite des Innenraumes (10) zur Spülung des Innenraumes und der äusseren Fläche des entleerten Beutels und des Drehkorbes (2) vorgesehen sind, daß der Elektromotor (6) nach beendeter Spülung eine Drehung des Drehkorbes (2) auf der Drehachse (7) in der entgegengesetzten Richtung um bis etwa 180° in die Ent leerungsstellung ermöglicht, sodass der Drehkorb (2) mit einer Öffnung nach unten zeigt, aus welcher der entleerte Beutel herausrutscht, danach eine weitere Spülung und/oder Desinfektion des Innenraumes und der Messer erfolgt, danach der Drehkorb in die Ausgangsstellung mittels des Elektromotors zurückgedreht wird und danach die gleichen Vorgänge wiederholt werden.

2. Vorrichtung nach Anspruch 1, dadurch gekennzeichnet, dass der Innenraum (10) aus gegossenem oder geblasenem Kunststoff als eine in sich geschlossenen, dichte Einheit besteht und dieser in einem metallischem Gehäuse (1) angeordnet ist.

3. Vorrichtung nach den Ansprüchen 1 und 2 , dadurch gekennzeichnet, dass der Drehkorb (2) mehrere, insbesondere 2 Schlitze an seinem unteren Ende aufweist durch welche die Messer (5,5a) bei der Drehung des gefüllten Beutels eindringen und diesen aufschneiden.

4. Vorrichtung nach dem Ansprüchen 1 bis 3, dadurch gekennzeichnet, durch die Verwendung zum Entleeren von Umhüllungen oder Beuteln, die Flüssigkeiten mit breiförmigen oder feinteiligen festen Beimengungen enthalten.

5. Vorrichtung nach den Ansprüchen 1 bis 4, dadurch gekennzeichnet, dass diese Ventile für den Eintritt von Spül- und von Desinfektionsflüssigkeit aufweist.

6. Vorrichtung nach den Ansprüchen 1 bis 5, dadurch gekennzeichnet, dass diese eine Steuereinheit aufweist und automatisch arbeitet.

## Claims

1. A device for opening and emptying rigid, puncturable wrappings or flexible bags which contain liquid which is to be disposed of, having a housing with a rotary basket located in the centre thereof as a receptacle and with an opening flap and with slits at the lower end of the rotary basket for the penetration of blades for cutting into the filled bag, the rotary basket being located on a rotation spindle which can be rotated in order to remove the emptied bag,
characterised in that 2 parallel, toothed blades (5, 5a) are located in the lower part of the interior (10) on a vertical, screwed base plate (3), and that once the flap has been opened and a filled bag inserted into the rotary basket (2) and once the flap has been closed the rotary basket (2) can be rotated towards the blades (5, 5a) by means of an electric motor (6) on a rotation spindle (7) by about 45°, which causes the bag to be cut up by the blades (5, 5a), and thereafter the liquid and/or pasty contents are emptied downwards and drain out via a drain means (8), that fixed nozzles (9, 9a) are provided on the upper side of the interior (10) for rinsing the interior and the outer surface of the emptied bag and the rotary basket (2), that the electric motor (6), once rinsing has ended, permits rotation of the rotary basket (2) on the rotation spindle (7) in the opposite direction by up to about 180° into the emptying position, so that the rotary basket (2) points with an opening downwards, out of which the emptied bag slides, then further rinsing and/or disinfection of the interior and of the blades takes place, then the rotary basket is rotated back into the starting position by means of the electric motor and then the same operations are repeated.

2. A device according to Claim 1, characterised in that the interior (10) consists of cast or blown plastic as a self-contained, hermetic unit, and said unit is located in a metal housing (1).

3. A device according to Claims 1 and 2, characterised in that the rotary basket (2) has several, in particular 2, slits on its lower end, through which the blades (5, 5a) penetrate upon rotation of the filled bag and cut it up.

4. A device according to Claims 1 to 3, characterised by the use for emptying wrappings or bags which contain liquids having pasty or finely divided solid additives.

5. A device according to Claims 1 to 4, characterised in that it has valves for the entry of rinsing and disinfecting liquids.

6. A device according to Claims 1 to 5, characterised in that it has a control unit and operates automatically.

## Revendications

1. Appareil pour ouvrir et vider des emballages rigides et compressibles ou des sachets souples qui contiennent un liquide à vider, comprenant un corps ayant en son milieu un panier tournant servant de récipient de réception, un volet d'ouverture et des fentes à l'extrémité inférieure du panier tournant destinées à l'insertion de couteaux pour couper le sachet empli, le panier tournant étant monté sur un axe de rotation qui peut être entraîné en rotation pour enlever le sachet vidé, caractérisé en ce que dans la partie inférieure de la chambre intérieure (10), se trouvent, sur une plaque de base (3) verticale et fixée par vissage, deux couteaux (5, 5a) parallèles dentelés, et en ce que, après l'ouverture du volet et la mise en place d'un sachet plein dans le panier tournant (2) et après fermeture du volet, le panier tournant (2) peut être tourné en direction des couteaux (5, 5a) au moyen d'un moteur (6) électrique en tournant par rapport à un axe (7) de rotation de 45° environ, de manière à découper le sachet par les couteaux (5, 5a) et de manière que son contenu liquide et/ou pâteux se vide ensuite vers le bas et s'évacue par une évacuation (8) , en ce que des buses (9, 9a) fixes sont prévues du côté supérieur de la chambre intérieure (10), en vue de rincer la chambre intérieure et la surface extérieure du sachet vidé et du panier tournant (2), en ce que le moteur (6) électrique, après que le rinçage est achevé, permet de faire tourner le panier tournant (2) par rapport à l'axe (7) de rotation en sens inverse de 180° environ pour venir dans la position de vidange, de sorte que le panier (2) tournant tourne son ouverture vers le bas, de laquelle glisse le sachet vidé, un autre rinçage et/ou désinfection de la chambre intérieure et du couteau s'effectuant ensuite, puis le panier tournant est ramené à la position de départ au moyen du moteur électrique, puis les mêmes opérations se répètent.

2. Appareil suivant la revendication 1, caractérisé en ce que la chambre intérieure (10) en matière plastique coulée ou soufflée est constituée d'une unité étanche en soi fermée et celle-ci est placée dans un corps (1) métallique.

3. Appareil suivant la revendication 1 ou 2, caractérisé en ce que le panier tournant (2) comporte plusieurs notamment deux fentes à son extrémité inférieure, par lesquelles les couteaux (5, 5a) pénètrent lors de la rotation du sachet empli et le coupent.

4. Appareil suivant l'une des revendications 1 à 3, caractérisé par son utilisation pour vider des emballages ou des sachets qui contiennent des liquides additionnés de pâte ou de fines particules solides.

5. Appareil suivant l'une des revendications 1 à 4, caractérisé en ce qu'il comporte des vannes pour l'entrée du liquide de rinçage et de désinfection.

6. Appareil suivant l'une des revendications 1 à 5, caractérisé en ce qu'il comporte une unité de commande et fonctionne automatiquement.
